# EUROPÄISCHE PATENTANMELDUNG

(11) **EP 1 285 732 A1**
(43) Veröffentlichungstag der Anmeldung: **26.02.2003**
(21) Anmeldenummer: 02015883.8
(22) Anmeldetag: 17.07.2002
(51) Int. Cl.: B25H 3/00

(54) **Werkzeugkoffer**

(30) Priorität: 21.08.2001 DE 10139979
(71) Anmelder: TTS Tooltechnic Systems AG & Co. KG, 73240 Wendlingen (DE)
(72) Erfinder: Peter Perivoitos, 70565 Stutgart (DE)
(74) Vertreter: Reimold, Otto, Dr. Dipl.-Phys.

(57) **Zusammenfassung**

Ein Werkzeugkoffer (1) weist ein Aufnahmeteil (2) und ein Deckelteil (3) zur Unterbringung zumindest eines elektrisch zu betreibenden Werkzeugs (5a, 5b, 5c) und zumindest einer an eine Stromversorgung anschließbaren Kabelrolle (7a, 7b, 7c, 7d) auf. Im Aufnahmeteil (2) ist eine Halterung zum Einstecken des mit einem aufgerollten Elektrokabel (8a, 8b, 8c) elektrisch verbundenen Werkzeugs (5a, 5b, 5c) über den Bearbeitungskopf vorgesehen. Das Werkzeug (5a, 5b, 5c) kann einsatzbereit in dem Werkzeugkoffer angeordnet bzw. während der vorübergehenden Nichtbenutzung im Werkzeugkoffer abgelegt ("geparkt") werden.

## Beschreibung

Die Erfindung betrifft einen Werkzeugkoffer mit einem Aufnahmeteil und mit einem Deckelteil zur Unterbringung zumindest eines elektrisch zu betreibenden Werkzeugs und zumindest einer an eine Stromversorgung anschließbaren Kabelrolle.

Ein derartiger Werkzeugkoffer ist durch die DE 197 37 424 C1 bekannt geworden.

In der DE 82 27 725 U1 ist ein Werkzeugkoffer für ein elektrisch zu betreibendes Werkzeug und eine Kabelrolle beschrieben, welche unverrückbar und herausnehmbar in dem Werkzeugkoffer angeordnet werden kann. Dieser Stand der Technik sorgt für eine Integration eines Verlängerungskabels in den Werkzeugkoffer.

DE 197 37 424 C1 schlägt zwar vor, die Kabelrolle nicht mehr herausnehmen zu müssen, um sie an eine Stromversorgung anzuschließen. Nachteilig ist aber, dass offen bleibt, wie das Werkzeug gehaltert und während einer vorüber gehenden Nichtbenutzung abgelegt werden soll.

Der Anmelder hat sich die Aufgabe gestellt, das Werkzeug einsatzbereit in dem Werkzeugkoffer anzuordnen bzw. während der vorübergehenden Nichtbenutzung im Werkzeugkoffer ablegen zu können.

Diese Aufgabe wird gemäß Patentanspruch 1 durch einen Werkzeugkoffer gelöst, bei dem im Aufnahmeteil eine Halterung zum Einstecken des mit einem aufgerollten Elektrokabel elektrisch verbundenen Werkzeugs über den Bearbeitungskopf vorgesehen ist. Der Werkzeugkoffer ist vorzugsweise rechteckig kompakt und aus leichten Werkstoffen aufgebaut. Die Halterung des Werkzeugs sorgt für eine schnelle Ablagemöglichkeit. Das Werkzeug kann aus der Halterung herausgezogen und sofort benutzt werden, wenn der Anschluss des Verlängerungskabels auf der Kabelrolle an die Stromversorgung sicher gestellt ist. Für die Effizienz und Ordnung einer Baustelle ist es sehr hilfreich, wenn das Werkzeug im Werkzeugkoffer zumindest vorübergehend so "geparkt" werden kann, dass eine erneute Benutzungsaufnahme stets möglich ist und keine Behinderung des Handwerkers am Einsatzort auftritt. Bisher werden Werkzeuge am Arbeitsplatz einfach abgelegt. Mit Hilfe des erfindungsgemäßen Werkzeugkoffers sind die Werkzeuge platzsparend untergebracht und kommen einem vom Boden her je nach Bauhöhe des Werkzeugkoffers auf halben Wege entgegen. Der Handwerker muss sich weniger tief bücken. Die Ergonomie beim Arbeiten wird verbessert.

Die Halterung zum Einstecken von mindestens einem Bearbeitungskopf eines Werkzeugs kann fest oder auch lösbar an dem Aufnahmeteil befestigt sein. Die lösbare Befestigung ermöglicht eine Anpassung an unterschiedliche Werkzeuge durch einen Austausch der Halterung und eine variable Gestaltung des Werkzeugkoffers.

In Weiterbildung der Lehre der Erfindung gemäß Patentanspruch 1 ist die Halterung derart ausgebildet, dass der Bearbeitungskopf im eingesteckten Zustand in Richtung Kofferboden weist. Der Bearbeitungskopf ragt in den Innenraum des Aufnahmeteils hinein und ist dadurch vor Beschädigungen geschützt. Der Griff des Werkzeugs ist frei zugänglich, so dass das Werkzeug zur Benutzung einfach aufgenommen werden kann.

Eine andere besonders bevorzugte Ausführungsform der Erfindung ist für mehrere Werkzeuge vorgesehen. Dabei sind mehrere Kabelrollen je nach Anzahl der Werkzeuge senkrecht zum Kofferboden im Aufnahmeteil aufgerichtet und nebeneinander angeordnet. Dabei ist die Halterung für mehrere Werkzeuge geeignet. Der Werkzeugkoffer kann unterschiedliche Werkzeuge aufnehmen, die einsatzbereit gehaltert sind. Die Flexibilität wird erhöht. Der Handwerker kann ein Werkzeug nach Wahl sofort benutzen, anschließend ablegen und ein anderes Werkzeug einsetzen. Sämtliche Werkzeuge werden im Werkzeugkoffer aufgeräumt einsatzbereit gehalten. Dabei rollen sich die Elektrokabel auf der Kabelrolle selbsttätig auf.

Ein kompakter Aufbau des Werkzeugkoffers, eine platzsparende Unterbringung und geschickte Raumaufteilung in Verbindung mit einer griffbereiten Anordnung der Werkzeuge ist bei folgender Variante der Erfindung vorhanden: Das Aufnahmeteil ist an der dem Kofferboden gegenüberliegenden Seite durch die Halterung des mindestens einen Werkzeugs abgedeckt, wobei das mindestens eine Werkzeug im eingesteckten Zustand teilweise über das Aufnahmeteil nach oben in Richtung Deckelteil vorsteht und im geschlossenen Zustand des Werkzeugkoffers innerhalb des Deckelteils angeordnet und durch das Deckelteil abdeckt ist

Es kann eine weitere Kabelrolle für ein Elektrokabel als Verlängerungskabel zur Herstellung des Anschlusses des zumindest einen aufgerollten Elektrokabels an die Stromversorgung vorgesehen sein.

Die Erfindung wird anhand schematischer Darstellungen zu einem Ausführungsbeispiel in der nachfolgenden Beschreibung näher erläutert. Es zeigt:
- **Fig. 1**: einen Werkzeugkoffer im aufgeklappten Zustand mit eingesteckten elektrisch zu betreibenden Werkzeugen und aufgerollten Elektrokabeln;
- **Fig. 2**: Einzelteile des Werkzeugkoffers nach Fig. 1 mit ausgezogenen Elektrokabeln.

Aus der **Fig. 1** ist der Aufbau eines Werkzeugkoffers **1** mit einem Aufnahmeteil **2** und einem Deckelteil **3** ersichtlich. Das Aufnahmeteil **2** und das Deckelteil **3** sind über ein Scharnier **4** auf- und zuklappbar miteinander verbunden. Das gezeigte Ausführungsbeispiel eines Werkzeugkoffers 1 ist zur Aufnahme dreier elektrisch zu betreibender Werkzeuge ( Stichsäge **5a**, Bohrmaschine **5b**, Elektroschrauber **5c** vorgesehen. Senkrecht zum Kofferboden **6** des Werkzeugkoffers 1 sind in dem Aufnahmeteil 2 drei Kabelrollen **7a, 7b, 7c** aufgestellt angeordnet, die jeweils einem Werkzeug 5a, 5b, 5c zugeordnet sind. Die Kabelrollen 7a,7b, 7c weisen Kabelaufwickeleinrichtungen auf, so dass die Elektrokabel **8a, 8b, 8c** gegen die Federkraft einer Zugfeder ausgezogen und mit Hilfe der Zugfeder automatisch wieder eingezogen werden können. Die Elektrokabel 8a, 8b, 8c sind über eine elektrische Steckverbindung lösbar mit an den Werkzeugen 5a, 5b, 5c fest angebrachten Elektrokabeln verbunden. Neben den Kabelrollen 7a, 7b, 7c für die Werkzeuge 5a, 5b, 5c ist ein Stecker **9** vorgesehen, der mit einem auf der weiteren Kabelrolle **7d** aufgerollten Elektrokabel **8d** als Verlängerung verbunden ist. Über den Stecker 9 können die Elektrokabel 8a, 8b, 8c und eine Steckdose **10** mit Klappdeckel gemeinsam an eine Stromversorgung (Stromnetz) angeschlossen werden. Um zu vermeiden, dass die Elektrokabel 8a, 8b, 8c, 8d zu weit eingezogen werden, sind die Elektrokabel 8a, 8b, 8c, 8d zwischen Rollen 11 eingeklemmt. Die Rollen 11 erfüllen zudem die Funktion einer Kabelführung.

Zur definierten Anordnung der Kabelrollen 7a, 7b, 7c, 7d sowie der Werkzeuge 5a, 5b, 5c und der Steckdose 10 sind in dem Aufnahmeteil 2 Rahmenelemente **12** (Bleche, Winkelprofile, Halteplatte) befestigt, welche eine Halterung der Kabelrollen 7a, 7b, 7c, 7d und der Werkzeuge 5a, 5b, 5c ausbilden. An der Halterung sind Werkzeugaufnahmen **13a, 13b, 13c** vorgesehen, die auf die unterschiedlichen Bearbeitungsköpfe der Werkzeuge 5a, 5b, 5c abgestimmt sind. Die Bearbeitungsköpfe sind die Werkzeugaufnahmen 13a, 13b, 13c lose eingesteckt. Dabei weisen die Bearbeitungsköpfe in Richtung Kofferboden 6. Die Bearbeitungsköpfe lassen sich zum Gebrauch der Werkzeuge 5a, 5b, 5c herausziehen. Zu Zwecken des Transports ist auch eine lösbare Transportsicherung denkbar. Im gezeigten Ausführungsbeispiel ist eine Transportsicherung entbehrlich, weil die eingesteckten Bearbeitungsköpfe bei geschlossenem Werkzeugkoffer 1 durch ein im Deckelteil 3 angebrachtes nicht eingezeichnetes Polster aus Schaumgummi in die Werkzeugaufnahmen 13a, 13b, 13c hinein gedrückt werden und durch das Deckelteil 3 gegen ein Herausrutschen gesichert sind.

Die Werkzeuge 5a, 5b, 5c stehen teilweise über das Aufnahmeteil 2 in Richtung Deckelteil 3 hinaus und werden bei geschlossenem Deckelteil 3 innerhalb des Deckelteils 3 angeordnet und durch das Deckelteil 3 abgedeckt und geschützt.

**Fig. 2** veranschaulicht den erfindungsgemäßen Gebrauch des Werkzeugkoffers 1 bzw. der zur Montage benötigten Werkzeuge 5a, 5b, 5c. Bei über den Stecker 9 an eine Stromversorgung angeschlossenen Elektrokabeln 8a, 8b, 8c, 8d lassen sich die Werkzeuge 5a, 5b, 5c aus ihren Halterungen herausziehen und sofort benutzen.

Je nach Bedarf steht durch die in den Werkzeugkoffer 1 integrierten Kabelrollen 7a, 7b, 7c, 7d automatisch eine ausreichende Länge der Elektrokabel 8a, 8b, 8c, 8d zur Verfügung. Ohne Verwendung eines zusätzlichen Verlängerungskabels kann der Handwerker die Werkzeuge 5a, 5b, 5c sofort am Einsatzort benutzen. Sollte ein zusätzliches nicht im Werkzeugkoffer 1 untergebrachtes Werkzeug benötigt werden, so kann die Steckdose 10 eingesetzt und das Werkzeug über die Steckdose 10 an eine Stromversorgung angeschlossen werden.

Der die Rahmenelemente 12 umfassende Rahmen 14 befindet sich normalerweise fest montiert in dem Aufnahmeteil 2. Zur besseren Darstellung der Erfindung ist der Rahmen nebst an diesem befestigten Gegenständen im herausgenommenen Zustand gezeigt. So ist leicht zu erkennen, dass die Werkzeuge 5a, 5b, 5c im eingesteckten Zustand in den Innenraum hinter den Kabelrollen 7a, 7b, 7c hineinragen können. Es versteht sich von selbst, dass das Aufnahmeteil 2 und das Deckelteil 3 über einen nicht gezeigten Verschluss verschlossenen und gesichert werden können. Ebenso ist es möglich, das Aufnahmeteil 2 und das Deckelteil 3 zum Schutz der Werkzeuge 5a, 5b, 5c auszupolstern.

## Patentansprüche

1. Werkzeugkoffer (1) mit einem Aufnahmeteil (2) und mit einem Deckelteil (3) zur Unterbringung zumindest eines elektrisch zu betreibenden Werkzeugs (5a, 5b, 5c) und zumindest einer an eine Stromversorgung anschließbaren Kabelrolle (7a, 7b, 7c, 7d), **dadurch gekennzeichnet, dass** im oder am Aufnahmeteil (2) eine Halterung zum Einstecken des mit einem aufgerollten Elektrokabel (8a, 8b, 8c) elektrisch verbundenen Werkzeugs (5a, 5b, 5c) über den Bearbeitungskopf vorgesehen ist.

2. Werkzeugkoffer nach Anspruch 1, **dadurch gekennzeichnet, dass** die Halterung derart ausgebildet ist, dass der Bearbeitungskopf im eingesteckten Zustand in Richtung Kofferboden (6) weist.

3. Werkzeugkoffer nach Anspruch 1 oder 2, **dadurch gekennzeichnet, dass** mehrere Kabelrollen (7a, 7b, 7c) je nach Anzahl der Werkzeuge (5a, 5b, 5c) senkrecht zum Kofferboden (6) im Aufnahmeteil (2) aufgerichtet und nebeneinander angeordnet sind, und dass die Halterung für mehrere Werkzeuge (5a, 5b, 5c) geeignet ist.

4. Werkzeugkoffer nach einem der vorhergehenden Ansprüche, **dadurch gekennzeichnet, dass** das Aufnahmeteil (2) an der dem Kofferboden (6) gegenüberliegenden Seite durch die Halterung des mindestens einen Werkzeugs (5a, 5b, 5c) abgedeckt ist, wobei das mindestens eine Werkzeug (5a, 5b, 5c) im eingesteckten Zustand teilweise über das Aufnahmeteil (2) nach oben in Richtung Deckelteil (3) vorsteht und im geschlossenen Zustand des Werkzeugkoffers (1) innerhalb des Deckelteils (3) angeordnet und durch das Deckelteil (3) abdeckt ist

5. Werkzeugkoffer nach einem der vorhergehenden Ansprüche, **dadurch gekennzeichnet, dass** eine weitere Kabelrolle (7d) für ein Elektrokabel (8d) zur Herstellung des Anschlusses des zumindest einen aufgerollten Elektrokabels (7a, 7b, 7c) an die Stromversorgung vorgesehen ist.
